# EUROPÄISCHE PATENTSCHRIFT

(11) **EP 1 452 113 B1**
(45) Veröffentlichungstag und Bekanntmachung des Hinweises auf die Patenterteilung: **09.04.2008**
(21) Anmeldenummer: 04001888.9
(22) Anmeldetag: 29.01.2004
(51) Int. Cl.: A47B 88/08, A47B 88/10

(54) **Ausziehvorrichtung für ausziehbare Möbelteile**
Slide device for extensible furniture parts
Dispositif de glissières pour parties de meuble extensibles

(30) Priorität: 21.02.2003 AT 2642003
(43) Veröffentlichungstag der Anmeldung: 01.09.2004
(73) Patentinhaber: Fulterer Gesellschaft m.b.H., 6890 Lustenau (AT)
(72) Erfinder: Fulterer, Manfred, 6890 Lustenau (AT)
(74) Vertreter: Hofmann, Ralf U.

(56) Entgegenhaltungen:
- AT-B- 372 830
- DE-A1- 3 239 372

## Beschreibung

Die Erfindung betrifft eine Ausziehvorrichtung für ausziehbare Möbelteile, insbesondere Schubladen, welche auf beiden Seiten des ausziehbaren Möbelteils eine am Möbelkorpus festlegbare Korpusschiene mit einem dem Möbelkorpus zugewandten Vertikalsteg, eine am ausziehbaren Möbelteil festlegbare Ausziehschiene mit einem dem ausziehbaren Möbelteil zugewandten Vertikalsteg und eine in einer Ansicht der Ausziehvorrichtung von vorne gesehen zumindest teilweise im Bereich zwischen diesen Vertikalstegen liegende Mittelschiene sowie Laufrollen zum Ausziehen und Einfahren der Ausziehvorrichtung aufweist, die an Laufbahnen der Schienen abrollen, wobei alle Laufrollen zum Ausziehen und Einfahren der Ausziehvorrichtung an den Schienen drehbar gelagert sind und die zur Verschiebung der Mittelschiene gegenüber der Korpusschiene dienenden Laufrollen, von denen eine an der Korpusschiene im Bereich ihres vorderen Endes drehbar gelagerte Laufrolle an einer über ihr liegenden nach unten gerichteten Laufbahn der Mittelschiene abrollt, in der Einbaulage der Ausziehvorrichtung weiter unten liegen als die zur Verschiebung der Ausziehschiene gegenüber der Mittelschiene dienenden Laufrollen und wobei vom Vertikalsteg der Ausziehschiene ein den oberen Rand der Mittelschiene überquerender Brückenabschnitt ausgeht und auf der vom Vertikalsteg der Ausziehschiene aus gesehen gegenüberliegenden Seite der Mittelschiene vom Brückenabschnitt ein Verlängerungsabschnitt nach unten absteht.

Um zumindest Vollauszüge für ausziehbare Möbelteile, insbesondere Schubläden, zu ermöglichen, sind unter anderem Differentialauszüge bekannt, beispielsweise aus der DE-U-20208176. Solche Differentialauszüge weisen eine hohe Laufkultur auf, besitzen jedoch den Nachteil, dass der Materialaufwand insbesondere für die Korpusschiene vergleichsweise groß ist, was zu insgesamt höheren Kosten der Ausziehführung führt.

Bekannt sind weiters Teleskopauszüge, bei denen die einzelnen Schienen teleskopartig auseinanderziehbar sind. Bei solchen Teleskopauszügen sind zwei unterschiedliche Bauarten bekannt, und zwar solche nach der "hängenden" und solche nach der "stehenden" Bauart. Ein Beispiel eines Teleskopauszugs nach der ersteren Bauart, bei welcher die zur Verschiebung der Auszugschiene gegenüber der Mittelschiene dienenden Laufrollen unterhalb der zur Verschiebung der Mittelschiene gegenüber der Korpusschiene dienenden Laufrollen angeordnet sind, zeigt die DE-U 7707803. Beispiele für Teleskopauszüge der stehenden Bauart gehen aus der AT-B-349170 und der DE-A1-2437910 hervor, wobei aus der letzteren Schrift eine Ausziehvorrichtung der eingangs genannten Art bekannt ist. Diese Ausziehführungen, bei denen die zur Verschiebung der Ausziehschiene gegenüber der Mittelschiene dienenden Laufrollen oberhalb der zur Verschiebung der Mittelschiene gegenüber der Korpusschiene dienenden Laufrollen angeordnet sind, eigenen sich insbesondere zur Benutzung mit Schubladen, bei welchen die seitlichen Ausziehführungen durch Seitenblenden im wesentlichen abgedeckt werden. Diese die Ausziehvorrichtungen übergreifenden Seitenblenden bilden jeweils einen nach unten offenen Raum, welcher die Ausziehschiene und einen oberen Teil der Mittelschiene aufnimmt.

Bei herkömmlichen Teleskopauszügen, wie sie aus den genannten Schriften bekannt sind, besteht der Nachteil, dass die am ausziehbaren Möbelteil angebrachte Ausziehschiene und die Mittelschiene nacheinander ausgezogen werden, wobei während der Auszugbewegung die Ausziehschiene an ihren Endanschlag stößt. Die Laufkultur solcher Teleskopauszüge ist daher geringer als bei einem Differentialauszug.

Es wurden daher bereits Auszüge nach der Teleskopbauart entwickelt, bei denen zusätzliche Maßnahmen vorgesehen sind, um ein gleichzeitiges Ausfahren der Schiene wie bei den Auszügen nach Differentialbauart zu erreichen. Bei den Teleskopauszügen der hängenden Bauart sind hierbei insbesondere die AT-B-392883 und die EP-A1-1190646 zu nennen, bei denen an der Mittelschiene eine Mitnehmerrolle drehbar gelagert ist, die an einer über ihr liegenden nach unten weisenden Laufbahn der Korpusschiene sowie an einer unter ihr liegenden nach oben weisenden Laufbahn der Ausziehschiene abrollt.

Aus der AT 372 830 ist weiters ein Teleskopauszug nach der stehenden Ausführung bekannt, bei welchem eine an der Mittelschiene drehbar gelagerte Mitnehmerrolle vorgesehen ist, die an gegenüberliegenden Laufbahnen der Ausziehschiene und Korpusschiene abrollt. Sowohl am unteren wie auch am oberen Steg der Mittelschiene sind bei dieser Ausziehführung je zwei mit Abstand voneinander angeordnete Laufrollen drehbar gelagert, wobei bezogen auf die Ausziehrichtung das obenliegende Rollenpaar im vorderen Abschnitt, das untenliegende Rollenpaar hingegen im rückseitigen Abschnitt der entsprechenden Vertikalstege der Mittelschiene liegen. Bezogen auf die Länge der Mittelschiene ist in deren mittlerem Bereich im Horizontalflansch eine Aussparung vorgesehen, in welcher die Mitnehmerrolle drehbar gelagert ist. Wenngleich die Mitnehmerrolle bei dieser Teleskopbauart die gewünschte Differentialwirkung gewährleistet, ist die paarweise Laufrollenanordnung an den Vertikalstegen der Mittelschiene als unvorteilhaft anzusehen, da bei eingeschobenem Schubkastenauszug die Schienen nicht paarweise endseitig abgestützt werden, sondern nur jeweils in der vorderen bzw. rückwärtigen Hälfte. Je nach Lage der Last im Schubkasten kann das dazu führen, dass die eingeschobenen Schienen etwas gegeneinander kippen, was nicht nur die Leichtgängigkeit der Führung beim nachfolgenden Ausziehen beeinträchtigen kann, auch bewirken diese gekippten Schienen einen unbefriedigenden ästhetischen Anblick, da dadurch die Frontblende des Schubkastens etwas schräg gestellt wird. Dieses Kippen lässt sich bei dieser Schubkastenauszugkonstruktion nicht vermeiden, da bei solchen Faltungen zwischen den Laufrollen und den Faltungsbahnen doch ein relativ großes Spiel vorhanden ist im Gegensatz zu sogenannten Kugelführungen, bei welchen als Fälz- und Rollkörper in Kugelkäfigen gelagerte Kugeln vorgesehen sind, die praktisch spielfrei in den Faltungen laufen. Auch ergibt sich durch das Erfordernis, die Mitnehmerrolle in der Aussparung im Horizontalflansch der Mittelschiene drehbar zu lagern, ein erhöhter Herstellungsaufwand.

Aus der EP 0 761 133 A1 ist ein synchronisierter Teleskopauszug bekannt, bei dem zwischen der Ausziehschiene und der Mittelschiene in Laufwagen gelagerte Wälzkörper angeordnet sind. Zur Lastübertragung zwischen der Mittelschiene und der Korpusschiene ist weiters eine an der Mittelschiene in einem rückseitigen Bereich derselben drehbar gelagerte Laufrolle vorgesehen. Weiters dient zur Lastübertragung von der das ausziehbare Möbelteil tragenden Ausziehschiene auf die Korpusschiene eine an der Mittelschiene drehbar gelagerte Mitnehmerrolle, welche an der Mittelschiene mittels einer Achse oder achslos gelagert sein kann. Die Mitnehmerrolle rollt gleichzeitig an einer über ihr liegenden nach unten weisenden Laufbahn der Ausziehschiene sowie an einer unter ihr liegenden nach oben weisenden Laufbahn der Korpusschiene ab. Von einem Vertikalsteg der Ausziehschiene geht ein den oberen Rand der Mittelschiene überquerender Brückenabschnitt aus, wobei auf der vom Vertikalsteg der Ausziehschiene aus gesehen gegenüberliegenden Seite der Mittelschiene vom Brückenabschnitt ein Verlängerungsabschnitt nach unten absteht. Die nach unten weisende Laufbahn der Ausziehschiene, an der die Mitnehmerrolle abrollt, ist an einem Laufbahnabschnitt der Ausziehschiene angeordnet, der vom nach unten abstehenden Verlängerungsabschnitt der Ausziehschiene ausgeht.

Auf die Mitnehmerrolle der Ausziehvorrichtung der EP 0 761 133 A1 wirkt aufgrund ihrer lastübertragenden Funktion eine relativ große Kraft, wobei die vordere Hälfte der Mittelschiene auch im eingezogenen Zustand der Ausziehvorrichtung frei auskragt. Es sind dadurch im eingezogenen Zustand der Ausziehvorrichtung gewisse Absenkungen des vorderen Endes der Mittelschiene bzw. der von ihr getragenen Ausziehschiene und des von der Ausziehschiene getragenen Möbelteils möglich, wodurch es beispielsweise zu Problemen mit Haarfugen einer Blende des ausziehbaren Möbelteils kommen kann.

Aufgabe der Erfindung ist es, einen Teleskopauszug in der stehenden Bauweise der eingangs genannten Art bereitzustellen, der kostengünstig herstellbar ist und gleichzeitig eine hohe Laufkultur aufweist. Erfindungsgemäß gelingt dies durch eine Ausziehvorrichtung mit den Merkmalen des Patentanspruchs 1.

Durch die erfindungsgemäßen Maßnahmen kann in einfacher Weise ein Teleskopauszug mit einem differentiellen Lauf der Mittelschiene bereitgestellt werden, der eine vorteilhafte Anordnung der Laufrollen ermöglicht, bei welcher unter anderem auch im eingefahrenen Zustand des Auszugs keine Gefahr eines Abkippens besteht. Beispielsweise kann hierbei eine bewährte Laufrollenanordnung, wie sie unter anderem aus der bereits genannten AT-B-349170 bekannt ist, eingesetzt werden.

In einer weiteren vorteilhaften Ausführungsform der Erfindung ist vorgesehen, dass an der Mittelschiene zusätzlich zu einer im Bereich ihres vorderen Endes angeordneten Laufrolle, die mit einer über ihr liegenden, nach unten gerichteten Laufbahn der Ausziehschiene zusammenwirkt, in einem in Bezug auf ihre Längsausdehnung mittleren Bereich der Mittelschiene eine Laufrolle drehbar gelagert ist, die einerseits mit der zuvor genannten nach unten gerichteten Laufbahn der Ausziehschiene, andererseits mit einer unter ihr liegenden nach oben gerichteten Laufbahn der Ausziehschiene zusammenwirkt.

Weitere Vorteile und Einzelheiten der Erfindung werden im Folgenden anhand der in der beiliegenden Zeichnung dargestellten Ausführungsbeispiele erläutert. In der Zeichnung zeigen:
- Fig. 1: eine perspektivische Darstellung einer Ausziehschiene gemäß einer ersten Ausführungsform der Erfindung;
- Fig. 2: eine perspektivische Darstellung der zugehörigen Mittelschiene,
- Fig. 3: eine perspektivische Darstellung der zugehörigen Korpusschiene, aus einer im Vergleich zu Fig. 1 und Fig. 2 anderen Blickrichtung, die die andere Seite der Schiene zeigt;
- Fig. 4: eine perspektivische Darstellung der zusammengesetzten Ausziehvorrichtung im zusammengefahrenen Zustand;
- Fig. 5: eine perspektivische Darstellung der zusammengesetzten Ausziehvorrichtung im vollständig ausgezogenen Zustand;
- Fig. 6: eine Ansicht der zusammengesetzten Ausziehvorrichtung von vorne (Blickrichtung A von Fig. 4);
- Fig. 7: einen Querschnitt nach der Linie BB von Fig. 4;
- Fig. 8: ein etwas modifiziertes Ausführungsbeispiel in einer Ansicht von vorne (analog Fig. 4);
- die Fig. 9, 10 und 11: zu den Fig. 1, 2 und 6 analoge Darstellungen einer weiteren Ausführungsform der Erfindung und
- die Fig. 12 bis 14: zu den Fig. 2, 3 und 6 analoge Darstellungen einer noch weiteren Ausführungsform der Erfindung.

Ein erstes Ausführungsbeispiel ist in den Fig. 1 bis 7 dargestellt. Es sind hierbei nur die von vorne gesehen auf der linken Seite des ausziehbaren Möbelteils angeordneten Schienen dargestellt, wobei die auf der anderen Seite des ausziehbaren Möbelteils anzuordnenden Schienen spiegelsymmetrisch ausgebildet sind.

Die an einem Möbelkorpus 9, von dem in Fig. 6 ein Abschnitt schematisch darstellt ist, anzubringende Korpusschiene 20 weist hier einen C-förmigen Querschnitt auf mit einem dem Möbelkorpus 9 zugewandten Vertikalsteg 23 und oberen und unteren Seitenflanschen 24, 25, die bei diesem Ausführungsbeispiel jeweils gestuft ausgebildet sind und je zwei horizontale in der Höhe versetzte Abschnitte aufweisen. Der untere Seitenflansch 25 besitzt an seinem vom Vertikalsteg 23 abgewandten Ende eine nach oben gerichtete Abkantung 26. Zur Montage am Möbelkorpus 9, beispielsweise einer Schrankwand, ist hier ein einerseits mit dem Vertikalsteg 23, andererseits mit dem Möbelkorpus 9 verbundenes Verbindungsteil 10 vorgesehen. Ebenso könnte der Vertikalsteg 23 direkt mit dem Möbelkorpus 9 verbunden sein. Im Bereich seines vorderen Endes 21 ist am Vertikalsteg 23 auf der Seite der Seitenflansche 24, 25 eine Laufrolle 1 drehbar gelagert. Im Bereich des hinteren Endes 22 der Korpusschiene 20 ist auf der gleichen Seite des Vertikalsteges 23 ein Anschlag 27 vorgesehen.

Die Ausziehschiene 40 besitzt einen dem ausziehbaren Möbelteil 16, von dem in Fig. 6 ein Abschnitt dargestellt ist und der beispielsweise von einer Schublade gebildet wird, zugewandten und an der Seitenwand des ausziehbaren Möbelteils anliegenden Vertikalsteg 43. In der gezeigten Ausführungsform ist der ausziehbare Möbelteil 16 mit seiner Seitenwand am Vertikalsteg 43 festgelegt. Grundsätzlich wäre es auch denkbar und möglich, dass sich der Vertikalsteg 43 bis zum unteren Ende der Seitenwand des ausziehbaren Möbelteils erstreckt und an diesem unteren Ende ein unter den ausziehbaren Möbelteil reichender Auflageflansch vorgesehen ist, auf welchem der ausziehbare Möbelteil aufliegt. Am oberen Ende des Vertikalstegs 43 geht von diesem ein den oberen Rand 33 der (etwas später im Einzelnen beschriebenen) Mittelschiene 30 überquerender Brückenabschnitt 44 aus. Auf der vom Vertikalsteg 43 aus gesehen gegenüberliegenden Seite der Mittelschiene 30 steht vom Ende des Brückenabschnitts 44 ein Verlängerungsabschnitt 45 nach unten ab, von dessen unterem Ende ein in Richtung zum Vertikalsteg 43 verlaufender horizontaler Laufbahnabschnitt 46 ausgeht. Im Bereich des vorderen Endes 41 der Ausziehschiene 40 ist ein die Einschubbewegung begrenzender Anschlag 47 angeordnet. Im Bereich des hinteren Endes 42 der Ausziehschiene ist ein in den Fig. nicht sichtbarer Anschlag zur Begrenzung der Ausziehbewegung vorgesehen.

Die Mittelschiene 30 liegt im zusammengesetzten Zustand der Schienen 20, 30, 40 in der Vorderansicht gesehen im Bereich zwischen den Vertikalstegen 23 und 43. Sie besitzt einen vertikalen Steg 34, der im gezeigten Ausführungsbeispiel obere und untere Abschnitte umfasst, die etwas seitlich gegeneinander versetzt sind und über Abkantungen und einen, hier horizontalen, Verbindungsabschnitt 35 miteinander verbunden sind. Am unteren Ende des unteren Abschnittes des vertikalen Steges 34 ist dieser nach oben umgebogen, wodurch ein nach oben verlaufender Verbindungsabschnitt 36 gebildet wird, von dessen oberem Ende ein horizontaler Seitenflansch 37 ausgeht, der an seinem freien Ende mit einer nach unten weisenden Abkantung 38 versehen ist. Der Seitenflansch 37 erstreckt sich in Richtung des Vertikalsteges 23 der Korpusschiene 20 und ragt in den Bereich zwischen die beiden Seitenflansche 24, 25 der Korpusschiene 20.

Im Bereich des vorderen Endes 31 der Mittelschiene 30 ist eine Laufrolle 3 und im Bereich ihres hinteren Endes 32 ist eine Laufrolle 2 drehbar an ihr gelagert. In einem in Bezug auf Ihre Längserstreckung gesehen mittleren Bereich ist eine weitere Laufrolle 4 drehbar an der Mittelschiene 30 gelagert. Diese Laufrollen 2, 3 und 4 sind alle auf der dem Möbelkorpus 9 zugewandten Seite der Mittelschiene 30 angeordnet, wobei die vordere Laufrolle 3 und die mittlere Laufrolle 4 am oberen Abschnitt des vertikalen Steges und die Laufrolle 2 am unteren Abschnitt angeordnet sind. Die vordere Laufrolle 3 und die mittlere Laufrolle 4 stehen über den oberen Rand 33 der Mittelschiene 30 vor. Die hintere Laufrolle 2 steht über den unteren Rand der Mittelschiene 30 vor. Weiters ist an der Mittelschiene 30 eine Mitnehmerrolle 5 drehbar gelagert, und zwar in einem mittleren Bereich der Längserstreckung der Mittelschiene 30, im gezeigten Ausführungsbeispiel etwa unterhalb der Laufrolle 4.

Die Laufrolle 1 der Korpusschiene 20 läuft an einer über ihr angeordneten, nach unten gerichteten Laufbahn 11 der Mittelschiene 30 ab, welche an der Unterseite des Seitenflansches 37 angeordnet ist. Die Laufrolle 2 der Mittelschiene 30 kann (wechselweise) an der unter ihr liegenden nach oben gerichteten Laufbahn 12 der Korpusschiene 20 und an der über ihr liegenden nach unten gerichteten Laufbahn 12' der Korpusschiene 20 abrollen, wobei diese Laufbahnen 12, 12' an der Oberseite des unteren Seitenflansches 25 und an der Unterseite des oberen Seitenflansches 24 der Korpusschiene angeordnet sind. Im eingefahrenen Zustand und im ersten Teil der Auszugbewegung rollt die Laufrolle 2 an der Laufbahn 12 ab, im weiteren Verlauf des Ausziehens kann ein Lastwechsel stattfinden, worauf die Laufrolle 2 an der Laufbahn 12' abrollt.

Die Laufrolle 3 der Mittelschiene läuft an der über ihr liegenden nach unten gerichteten Laufbahn 13 der Ausziehschiene 40 ab, welche an der Unterseite des Brückenabschnitts 44 angeordnet ist, wodurch die Ausziehschiene 40 von der Laufrolle 3 abgestützt wird.

Die Laufrolle 4 kann (wechselweise) einerseits ebenfalls an der über ihr liegenden nach unten gerichteten Laufbahn 13, andererseits an der unter ihr liegenden nach oben gerichteten Laufbahn 14 der Ausziehschiene abrollen. Im eingefahrenen Zustand des Auszugs und im ersten Teil der Ausziehbewegung liegt die Ausziehschiene mit ihrer Laufbahn 13 auf der Laufrolle 4 auf, sodass die Laufrolle 4 an der Laufbahn 13 abrollt. Im weiteren Verlauf der Ausziehbewegung kann ein Lastwechsel stattfinden, sodass die Laufbahn 14 an die Laufrolle 4 angedrückt wird und die Laufrolle 4 im weiteren Verlauf der Ausziehbewegung entlang der Laufbahn 14 abrollt.

Wenn im eingefahrenen und nur geringfügig ausgezogenen Zustand der Ausziehvorrichtung der Schwerpunkt des ausziehbaren Möbelteils 16 relativ weit hinten liegt, so verhindert der Laufbahnabschnitt 46 der Ausziehschiene 40 auch ein Abkippen der Ausziehschiene in ihrem hinteren Bereich. Es wird dann die Laufbahn 14 gegen die Laufrolle 3 angedrückt, sodass die Laufrolle 3 an dieser unter ihr liegenden und nach oben gerichteten Laufbahn 14 abrollt.

Die Mitnehmerrolle 5 wird sowohl an die unter ihr liegenden nach oben gerichtete Laufbahn 15 der Korpusschiene 20 als auch an die über ihr liegenden nach unten gerichtete Laufbahn 15' der Ausziehschiene angedrückt, sodass sie gleichzeitig in einer reibschlüssigen Verbindung mit diesen beiden Laufbahnen 15, 15' steht und gleichzeitig an diesen Laufbahnen 15, 15' abrollt. Die unter ihr liegende Laufbahn 15 ist an der Oberseite des oberen Seitenflansches 24 der Korpusschiene 20, die Laufbahn 15' an der Unterseite des Laufbahnabschnitts 46 der Ausziehschiene 40 angeordnet. Um gleichzeitig einen Reibschluss mit der Korpusschiene 20 und der Ausziehschiene 40 herzustellen und hierbei Herstellungstoleranzen aufzunehmen, besteht die Mitnehmerrolle 5 bevorzugterweise, zumindest in einem an ihren äußeren Umfang anschließenden Bereich, aus einem weichelastischen Material. Grundsätzlich wäre es auch denkbar und möglich, dass die Mitnehmerrolle 5 zur Aufnahme von Herstellungstoleranzen zusätzlich oder anstelle ihrer Ausbildung aus einem weichelastischen Material mit einem relativ großen Spiel gegenüber dem sie tragenden Achszapfen gelagert ist, wie dies von den Differentialrollen der Differentialauszüge her bekannt ist.

An der Mittelschiene 30 sind um vertikale Achsen drehbar gelagerte Stützrollen 6, 7, 8 angeordnet. Diese Stützrollen 6, 7, 8 durchsetzen hierbei den vertikalen Steg 34, und zwar dessen oberen Abschnitt durch Fensterausnehmungen. Die Stützrollen 6, 7, 8 dienen zur Aufnahme von Querkräften der Ausziehschiene 40 gegenüber der Mittelschiene 30. Hierzu laufen die Stützrollen 6, 8 an der vom ausziehbaren Möbelteil 16 abgewandten Seite des Vertikalsteges 43 der Ausziehschiene 40 ab und die Stützrolle 7 läuft an der dem Vertikalsteg 43 zugewandten Seite des vertikalen Verlängerungsabschnitts 45 ab.

Zur Seitenstabilität der Mittelschiene 30 gegenüber der Korpusschiene 20 dienen die Abkantungen 26 der Korpusschiene und Abkantungen 38 der Mittelschiene sowie die Abstufungen in den Seitenflanschen 24, 25, welche die Laufrolle 2 in diese Richtung abstützen. Die Laufrolle 1 wird vom Verbindungsabschnitt 36 in Richtung zur Mittelschiene 30 abgestützt.

Der ausziehbare Möbelteil 16 besitzt eine die Ausziehschiene 40 überdeckende Blende 17, die sich auf der vom ausziehbaren Möbelteil 16 abgewandten Seite der Ausziehschiene 40 nach unten erstreckt und auch den Bereich der Mittelschiene, in welchem die Mitnehmerrolle 5 angeordnet ist überdeckt. Die Verschmutzung der Ausziehvorrichtung sowie deren Sichtbarkeit im ausgezogenen Zustand der Ausziehvorrichtung wird dadurch wesentlich verringert.

Der Verbindungsabschnitt 35, durch den die Seitenstabilität der Mittelschiene 30 verbessert wird, könnte auch entfallen.

Eine etwas modifizierte Ausführungsform der Erfindung ist in Fig. 8 in einer Ansicht von vorne dargestellt. Der die Mitnehmerrolle 5 tragende Schaft 39 ist bei diesem Ausführungsbeispiel verkürzt und die nach oben gerichtete Laufbahn 15 der Korpusschiene 20 für die Mitnehmerrolle 5 ist hier direkt oberhalb der Laufbahn 12' für die Laufrolle 2 angeordnet.

Ein weiteres Ausführungsbeispiel der Erfindung ist in den Fig. 9 bis 11 dargestellt. Bei diesem Ausführungsbeispiel entfällt im Vergleich zu den bisher dargestellten Ausführungsformen die im mittleren Bereich der Mittelschiene 30 drehbar gelagerte Laufrolle 4. Stattdessen ist an der Ausziehschiene 40 im Bereich ihres hinteren Endes 42 eine Laufrolle 104 drehbar gelagert. Im zusammengefahrenen Zustand der Ausziehvorrichtung und über den ersten Teil der Ausziehbewegung läuft diese Laufrolle 104 an der unter ihr liegenden nach oben gerichteten Laufbahn 114 der Mittelschiene 30 ab, welche beim gezeigten Ausführungsbeispiel an der Oberseite des horizontal liegenden, die beiden seitlich versetzten Abschnitte des vertikalen Steges 34 der Mittelschiene 30 verbindenden Verbindungsabschnittes 35 angeordnet ist. Im weiteren Verlauf der Auszugbewegung kann ein Lastwechsel stattfinden, wonach die Laufrolle 104 an einer über ihr liegenden, nach unten gerichteten Laufbahn 114' abrollt. Diese Laufbahn 114' ist an der Unterseite eines vom oberen Ende des vertikalen Steges 34 seitlich abstehenden, und zwar auf die im Vergleich zum Seitenflansch 37 gegenüberliegende Seite, horizontalen Seitenflansches 140 angeordnet. Die im Bereich des vorderen Endes der Mittelschiene drehbar gelagerte Laufrolle 3 wirkt hier nur mit der nach unten gerichteten Laufbahn 13 der Ausziehschiene zusammen und ist vom Laufbahnabschnitt 46 in jeder Auszugsposition beabstandet. Die Korpusschiene ist identisch wie die in Fig. 3 dargestellte Korpusschiene 20 ausgebildet.

Ein weiteres Ausführungsbeispiel der Erfindung ist in den Fig. 12 bis 14 dargestellt. Der Unterschied zu dem in den Fig. 1 bis 7 dargestellten Ausführungsbeispiel besteht hier darin, dass die im Bereich des hinteren Endes der Mittelschiene 30 drehbar gelagerte Laufrolle 2 entfällt und statt dessen an der Korpusschiene 20 in einem mittleren Bereich der Längserstreckung derselben eine drehbar gelagerte Laufrolle 102 vorgesehen ist, die auf der gleichen Seite des Vertikalstegs 23 wie die Laufrolle 1 liegt. Die Laufrolle 102 wirkt, insbesondere im eingefahrenen Zustand und über den ersten Teil der Auszugbewegung mit der über ihr liegenden und nach unten gerichteten Laufbahn 11 der Mittelschiene sowie im weiteren Verlauf der Auszugbewegung, wenn ein Lastwechsel aufgetreten ist, mit einer unter ihr liegenden nach oben gerichteten Laufbahn 112' der Mittelschiene zusammen. Diese nach oben gerichtete Laufbahn 112' ist an der Oberseite eines unterhalb des Seitenflansches 37 liegenden Seitenflansches 137 angeordnet, wobei dieser Seitenflansch 137 über einen Verbindungsabschnitt 136 mit dem unteren Ende des vertikalen Stegs 34 verbunden ist. Wenn im eingefahrenen Zustand des Auszugs der Schwerpunkt des ausziehbaren Möbelteils 16 relativ weit hinten liegt, so liegt die Laufrolle 1 an der nach oben gerichteten Laufbahn 112' an, wodurch das Abkippen der Mittelschiene nach hinten verhindert wird. Die Ausziehschiene ist identisch wie die in Fig. 1 dargestellte Ausziehschiene ausgebildet.

### Legende zu den Hinweisziffern:

- 1: Laufrolle
- 2: Laufrolle
- 3: Laufrolle
- 4: Laufrolle
- 5: Mitnehmerrolle
- 6: Stützrolle
- 7: Stützrolle
- 8: Stützrolle
- 9: Möbelkorpus
- 10: Verbindungsteil
- 11: Laufbahn
- 12, 12': Laufbahn
- 13: Laufbahn
- 14: Laufbahn
- 15, 15': Laufbahn
- 16: ausziehbares Möbelteil
- 17: Blende
- 20: Korpusschiene
- 21: vorderes Ende
- 22: hinteres Ende
- 23: Vertikalsteg
- 24: Seitenflansch
- 25: Seitenflansch
- 26: Abkantung
- 27: Anschlag
- 30: Mittelschiene
- 31: vorderes Ende
- 32: hinteres Ende
- 33: oberer Rand
- 34: vertikaler Steg
- 35: Verbindungsabschnitt
- 36: Verbindungsabschnitt
- 37: Seitenflansch
- 38: Abkantung
- 39: Schaft
- 40: Ausziehschiene
- 41: vorderes Ende
- 42: hinteres Ende
- 43: Vertikalsteg
- 44: Brückenabschnitt
- 45: Verlängerungsabschnitt
- 46: Laufbahnabschnitt
- 47: Anschlag
- 102: Laufrolle
- 104: Laufrolle
- 112': Laufbahn
- 114, 114': Laufbahn
- 136: Verbindungsabschnitt
- 137: Seitenflansch
- 140: Seitenflansch

## Patentansprüche

1. Ausziehvorrichtung für ausziehbare Möbelteile, insbesondere Schubladen, welche auf beiden Seiten des ausziehbaren Möbelteils (16) eine am Möbelkorpus (9) festlegbare Korpusschiene (20) mit einem dem Möbelkorpus (9) zugewandten Vertikalsteg (23), eine am ausziehbaren Möbelteil (16) festlegbare Ausziehschiene (40) mit einem dem ausziehbaren Möbelteil (16) zugewandten Vertikalsteg (43) und eine in einer Ansicht der Ausziehvorrichtung von vorne gesehen zumindest teilweise im Bereich zwischen diesen Vertikalstegen (23, 43) liegende Mittelschiene (30) sowie Laufrollen (1 bis 4, 102, 104) zum Ausziehen und Einfahren der Ausziehvorrichtung aufweist, die an Laufbahnen (11 bis 15) der Schienen (20, 30, 40) abrollen, wobei alle Laufrollen (1 bis 4, 102, 104) zum Ausziehen und Einfahren der Ausziehvorrichtung an den Schienen (20, 30, 40) drehbar gelagert sind und die zur Verschiebung der Mittelschiene (30) gegenüber der Korpusschiene (20) dienenden Laufrollen (1, 2, 102), von denen eine an der Korpusschiene (20) im Bereich ihres vorderen Endes (21) drehbar gelagerte Laufrolle (1) an einer über ihr liegenden nach unten gerichteten Laufbahn (11) der Mittelschiene (30) abrollt, in der Einbaulage der Ausziehvorrichtung weiter unten liegen als die zur Verschiebung der Ausziehschiene (40) gegenüber der Mittelschiene (30) dienenden Laufrollen (3, 4, 104) und wobei vom Vertikalsteg (43) der Ausziehschiene (40) ein den oberen Rand (33) der Mittelschiene (30) überquerender Brückenabschnitt (44) ausgeht und auf der vom Vertikalsteg (43) der Ausziehschiene (40) aus gesehen gegenüberliegenden Seite der Mittelschiene (30) vom Brückenabschnitt (44) ein Verlängerungsabschnitt (45) nach unten absteht, **dadurch gekennzeichnet, dass** an der Mittelschiene (30) eine Mitnehmerrolle (5) drehbar gelagert ist, die gleichzeitig an einer über ihr liegenden nach unten weisenden Laufbahn (15') der Ausziehschiene (40) sowie an einer unter ihr liegenden nach oben weisenden Laufbahn (15) der Korpusschiene (20) abrollt, wobei die nach unten weisende Laufbahn (15') der Ausziehschiene (40) an einem Laufbahnabschnitt (46) der Ausziehschiene (40) angeordnet ist, der vom nach unten abstehenden Verlängerungsabschnitt (45) der Ausziehschiene (40) ausgeht, und dass die Mitnehmerrolle (5) zumindest in einem an ihren äußeren Umfang anschließenden Bereich aus einem weichelastischen Material besteht.

2. Ausziehvorrichtung nach Anspruch 1, **dadurch gekennzeichnet, dass** an der Mittelschiene (30) im Bereich ihres hinteren Endes (32) eine Laufrolle (2) drehbar gelagert ist, die mit einer unter ihr liegenden nach oben gerichteten Laufbahn (12) der Korpusschiene und einer über ihr liegenden, nach unten gerichteten Laufbahn (12') der Korpusschiene (20) zusammenwirkt.

3. Ausziehvorrichtung nach Anspruch 2, **dadurch gekennzeichnet, dass** die Korpusschiene (20) C-förmig ausgebildet ist und die Laufbahnen (12, 12') für die Laufrolle (2) an den oberen und unteren Seitenflanschen (24, 25) angeordnet sind.

4. Ausziehvorrichtung nach Anspruch 3, **dadurch gekennzeichnet, dass** in den zwischen den beiden Seitenflanschen (24, 25) der Korpusschiene (20) liegenden Bereich ein Seitenflansch (37) der Mittelschiene (30) ragt.

5. Ausziehvorrichtung nach Anspruch 1, **dadurch gekennzeichnet, dass** an der Korpusschiene (20) in einem mittleren Bereich ihrer Längsausdehnung eine Laufrolle (102) drehbar gelagert ist, die mit einer über ihr liegenden nach unten gerichteten Laufbahn (11) der Mittelschiene und einer unter ihr liegenden nach oben gerichteten Laufbahn (112') der Mittelschiene (30) zusammenwirkt.

6. Ausziehvorrichtung nach einem der Ansprüche 1 bis 5, **dadurch gekennzeichnet, dass** an der Mittelschiene (30) im Bereich ihres vorderen Endes (31) eine Laufrolle (3) drehbar gelagert ist, die an einer nach unten gerichteten Laufbahn (13) abrollt, welche an der Unterseite des Brückenabschnitts (44) der Ausziehschiene (40) angeordnet ist.

7. Ausziehvorrichtung nach Anspruch 6, **dadurch gekennzeichnet, dass** an der Mittelschiene in einem mittleren Bereich ihrer Längsausdehnung eine Laufrolle (4) drehbar gelagert ist, die mit der über ihr liegenden, nach unten gerichteten Laufbahn (13) der Ausziehschiene (40) und mit einer unter ihr liegenden nach oben gerichteten Laufbahn (14) der Ausziehschiene (40) zusammenwirkt.

8. Ausziehvorrichtung nach Anspruch 7, **dadurch gekennzeichnet, dass** die nach oben gerichtete Laufbahn (14) der Ausziehschiene an der Oberseite des Laufbahnabschnitts (46) der Ausziehschiene angeordnet ist.

9. Ausziehvorrichtung nach Anspruch 6, **dadurch gekennzeichnet, dass** an der Ausziehschiene (40) im Bereich ihres hinteren Endes (42) eine Laufrolle (104) drehbar gelagert ist, die mit einer unter ihr liegenden nach oben gerichteten Laufbahn (114) der Mittelschiene (30) und mit einer über ihr liegenden nach unten gerichteten Laufbahn (114') der Mittelschiene zusammenwirkt.

10. Ausziehvorrichtung nach einem der Ansprüche 1 bis 9, **dadurch gekennzeichnet, dass** alle Laufrollen (2, 3, 4) der Mittelschiene (30) und die Mitnehmerrolle (5) auf der gleichen Seite der Mittelschiene, die dem Möbelkorpus (9) zugewandt ist, angeordnet sind.

11. Ausziehvorrichtung nach einem der Ansprüche 2 bis 10, **dadurch gekennzeichnet, dass** die im Bereich des vorderen Endes der Korpusschiene (20) drehbar gelagerte Laufrolle (1) und die an der Mittelschiene drehbar gelagerten Laufrollen (2, 3, 4) an einander zugewandten Seiten eines Vertikalstegs (23) der Korpusschiene und eines vertikalen Stegs (34) der Mittelschiene angeordnet sind.

12. Ausziehvorrichtung nach einem der Ansprüche 1 bis 11, **dadurch gekennzeichnet, dass** an der Mittelschiene (30) zumindest zwei Stützrollen (6, 7, 8) um vertikale Achsen drehbar gelagert sind, wobei mindestens eine Stützrolle (6, 8) am Vertikalsteg (43) der Ausziehschiene und mindestens eine Stützrolle (7) am nach unten abstehenden, vertikalen Verlängerungsabschnitt (45) der Ausziehschiene (40) abrollt.

13. Ausziehvorrichtung nach Anspruch 12, **dadurch gekennzeichnet, dass** zwei Stützrollen (6, 8) am Vertikalsteg (43) der Ausziehschiene (40) abrollen.

14. Ausziehvorrichtung nach Anspruch 12 oder Anspruch 13, **dadurch gekennzeichnet, dass** die Stützrollen (6, 7, 8) Fenster eines vertikalen Steges (34) der Mittelschiene (30) durchsetzen.

15. Ausziehvorrichtung nach einem der Ansprüche 1 bis 14, **dadurch gekennzeichnet, dass** der Brückenabschnitt (44) und der sich in Richtung zum Vertikalsteg (43) erstreckende Laufbahnabschnitt (46) der Ausziehschiene horizontal angeordnet sind.

16. Ausziehvorrichtung nach einem der Ansprüche 1 bis 15, **dadurch gekennzeichnet, dass** der Laufbahnabschnitt (46) der Ausziehschiene (40) vom Verlängerungsabschnitt (45) der Ausziehschiene (40) in Richtung zur Mittelschiene (30) absteht.

## Claims

1. Slide device for extensible furniture parts, in particular drawers, which has, on both sides of the extensible furniture part (16), a carcass rail (20), securable to the furniture carcass (9) and having a vertical web (23) facing the furniture carcass (9), an extension rail (40), securable to the extensible furniture part (16) and having a vertical web (43) facing the extensible furniture part (16), and a middle rail (30), lying at least partly in the region between these vertical webs (23, 43) when seen in a view of the slide device from the front, as well as running rollers (1 to 4, 102, 104) for the extension and retraction of the slide device, which roll on running tracks (11 to 15) of the rails (20, 30, 40), all the running rollers (1 to 4, 102, 104) for the extension and retraction of the slide device being rotatably mounted on the rails (20, 30, 40) and the running rollers (1, 2, 102) which serve for the displacement of the middle rail (30) with respect to the carcass rail (20) and of which one running roller (1), rotatably mounted on the carcass rail (20) in the region of the front end (21) of the latter, rolls on a downwardly directed running track (11), located above it, of the middle rail (30) are located further below, in the installed position of the slide device, than the running rollers (3, 4, 104) which serve for the displacement of the extension rail (40) with respect to the middle rail (30), and a bridge section (44), which crosses the upper edge (33) of the middle rail (30), leading off from the vertical web (43) of the extension rail (40) and a prolongation section (45) projecting downwards from the bridge section (44) on the opposite side of the middle rail (30) when seen from the vertical web (43) of the extension rail (40), **characterised in that** a driving roller (5) is rotatably mounted on the middle rail (30) and rolls simultaneously on a downwardly facing running track (15'), located above it, of the extension rail (40) as well as on an upwardly facing running track (15), located below it, of the carcass rail (20), the downwardly facing running track (15') of the extension rail (40) being arranged on a running-track section (46) of the extension rail (40) which leads off from the downwardly projecting prolongation section (45) of the extension rail (40), and **in that** the driving roller (5) consists of a flexible material at least in a region adjoining its outer circumference.

2. Slide device according to Claim 1, **characterised in that** a running roller (2) is rotatably mounted on the middle rail (30) in the region of the rear end (32) of the latter and cooperates with an upwardly directed running track (12), located below it, of the carcass rail and a downwardly directed running track (12'), located above it, of the carcass rail (20).

3. Slide device according to Claim 2, **characterised in that** the carcass rail (20) is of C-shaped design and the running tracks (12, 12') for the running roller (2) are arranged on the upper and lower side flanges (24, 25).

4. Slide device according to Claim 3, **characterised in that** a side flange (37) of the middle rail (30) projects into the region located between the two side flanges (24, 25) of the carcass rail (20).

5. Slide device according to Claim 1, **characterised in that** a running roller (102) is rotatably mounted on the carcass rail (20) in a middle region of the longitudinal extent of the latter and cooperates with a downwardly directed running track (11), located above it, of the middle rail and an upwardly directed running track (112'), located below it, of the middle rail (30).

6. Slide device according to one of Claims 1 to 5, **characterised in that** a running roller (3) is rotatably mounted on the middle rail (30) in the region of the front end (31) of the latter and rolls on a downwardly directed running track (13) arranged on the underside of the bridge section (44) of the extension rail (40).

7. Slide device according to Claim 6, **characterised in that** a running roller (4) is rotatably mounted on the middle rail in a middle region of the longitudinal extent of the latter and cooperates with the downwardly directed running track (13), located above it, of the extension rail (40) and with an upwardly directed running track (14), located below it, of the extension rail (40).

8. Slide device according to Claim 7, **characterised in that** the upwardly directed running track (14) of the extension rail is arranged on the upper side of the running-track section (46) of the extension rail.

9. Slide device according to Claim 6, **characterised in that** a running roller (104) is rotatably mounted on the extension rail (40) in the region of the rear end (42) of the latter and cooperates with an upwardly directed running track (114), located below it, of the middle rail (30) and a downwardly directed running track (114'), located above it, of the middle rail (30).

10. Slide device according to one of Claims 1 to 9, **characterised in that** all the running rollers (2, 3, 4) of the middle rail (30) and the driving roller (5) are arranged on the same side of the middle rail which faces the furniture carcass (9).

11. Slide device according to one of Claims 2 to 10, **characterised in that** the running roller (1) rotatably mounted in the region of the front end of the carcass rail (20) and the running rollers (2, 3, 4) rotatably mounted on the middle rail are arranged on mutually facing sides of a vertical web (23) of the carcass rail and of a vertical web (34) of the middle rail.

12. Slide device according to one of Claims 1 to 11, **characterised in that** at least two supporting rollers (6, 7, 8) are rotatably mounted about vertical axes on the middle rail (30), at least one supporting roller (6, 8) rolling on the vertical web (43) of the extension rail and at least one supporting roller (7) rolling on the downwardly projecting, vertical prolongation section (45) of the extension rail (40).

13. Slide device according to Claim 12, **characterised in that** two supporting rollers (6, 8) roll on the vertical web (43) of the extension rail (40).

14. Slide device according to Claim 12 or Claim 13, **characterised in that** the supporting rollers (6, 7, 8) pass through windows of a vertical web (34) of the middle rail (30).

15. Slide device according to one of Claims 1 to 14, **characterised in that** the bridge section (44) and the running-track section (46) of the extension rail extending in the direction of the vertical web (43) are arranged horizontally.

16. Slide device according to one of Claims 1 to 15, **characterised in that** the running-track section (46) of the extension rail (40) projects from the prolongation section (45) of the extension rail (40) in the direction of the middle rail (30).

## Revendications

1. Dispositif d'extraction pour des parties de meubles extractibles, notamment des tiroirs, qui comporte des deux côtés de la partie de meuble (16) extractible :
un rail de corps (20) qui peut être fixé au corps de meuble (9) et qui présente une barrette verticale (23) tournée vers le corps de meuble (9),
- un rail d'extraction (40) qui peut être fixé sur la partie de meuble (16) extractible et qui présente une barrette verticale (43) tournée vers cette partie de meuble (16) extractible,
- un rail médian (30) qui, quand on observe de l'avant le dispositif d'extraction, se trouve au moins en partie dans la zone située entre les barrettes verticales (23, 43), ainsi que
- des galets de roulement (1 à 4, 102, 104) prévus pour faire sortir et rentrer le dispositif d'extraction et qui roulent sur des pistes de circulation (11 à 15) des rails (20, 30, 40), tous ces galets (1-4, 102, 104), pour assurer la sortie et la rentrée du dispositif d'extraction, étant montés en rotation sur les rails (20, 30, 40), alors que parmi les galets (1, 2, 102) servant au coulissement du rail médian (30) par rapport au rail de corps (20), un galet (1) monté sur le rail de corps (20) vers l'extrémité avant (21) de celui-ci, roule sur une piste de circulation (11) du rail médian (30) située au-dessus de lui et dirigée vers le bas, et quand le dispositif d'extraction est en position rentrée, les galets (1, 2, 102) se trouvent plus bas que les galets de roulement (3, 4, 104) servant au déplacement du rail d'extraction (40) par rapport au rail médian (30), et un segment de pont (44) part de la barrette verticale (43) du rail d'extraction (40) en traversant le bord supérieur (33) du rail médian (30) avec, sur le côté de ce rail (30) situé à l'opposé quand on l'observe de la barrette verticale (43) du rail d'extraction (40), un segment de prolongement (45) partant du segment de pont (44) en s'éloignant vers le bas,
**caractérisé en ce que**
sur le rail médian (30) est monté en rotation un galet d'entraînement (5) qui roule à la fois sur une piste de circulation (15') située au-dessus de lui et regardant vers le bas, du rail d'extraction (40) et sur une piste de circulation (15') située en dessous de lui et regardant vers le haut, du rail de corps (20), alors que la piste de circulation (15') regardant vers le bas, du rail d'extraction (40), est disposée sur un segment de piste de circulation (46) du rail d'extraction (40), qui part du segment de prolongement (45), s'étendant vers le bas de ce rail (40), et le galet d'entraînement (5) est en un matériau élastique souple, au moins dans une zone faisant suite à sa périphérie externe.

2. Dispositif d'extraction selon la revendication 1,
**caractérisé en ce que**
dans une zone de l'extrémité arrière (32), du rail médian (30) est monté en rotation un galet de roulement (2) qui coopère avec une piste de circulation (12) située en dessous de lui et regardant vers le haut, et avec une piste de circulation (12') située au-dessus de lui et regardant vers le bas, ces pistes appartenant toutes deux au rail de corps (20).

3. Dispositif d'extraction selon la revendication 2,
**caractérisé en ce que**
le rail de corps (20) a la forme d'un C et les pistes de circulation (12, 12') pour le galet de roulement (2) sont disposées sur les flancs latéraux (24, 25) supérieur et inférieur.

4. Dispositif d'extraction selon la revendication 3,
**caractérisé en ce que**
dans la zone située entre les deux flancs latéraux (24, 25) du rail de corps (20) pénètre un flanc latéral (37) du rail médian (30).

5. Dispositif d'extraction selon la revendication 1,
**caractérisé en ce que**
sur le rail de corps (20), dans une zone médiane de son étendue axiale, est monté en rotation un galet de roulement (102) qui coopère avec une piste de circulation (11) située au-dessus de lui et regardant vers le bas, du rail médian (30) et avec une piste de circulation (112') située en dessous de lui et regardant vers le haut, de ce rail.

6. Dispositif d'extraction selon une des revendications 1 à 5,
**caractérisé en ce que**
sur le rail médian (30), vers son extrémité avant (31) est monté en rotation un galet de roulement (3) qui roule sur une piste de circulation (13) regardant vers le bas, disposée sur la face inférieure du segment de pont (44) du rail d'extraction (40).

7. Dispositif d'extraction selon la revendication 6,
**caractérisé en ce que**
sur le rail médian, dans la zone médiane de son étendue longitudinale, est monté en rotation un galet de roulement (4) qui coopère avec la piste de circulation (13) située au-dessus de lui et regardant vers le bas, du rail d'extraction (40) et avec la piste de circulation (14), située en dessous de lui et regardant vers le haut, de ce même rail.

8. Dispositif d'extraction selon la revendication 7,
**caractérisé en ce que**
la piste de circulation (14), regardant vers le haut, du rail d'extraction (40) se trouve sur la face supérieure du segment de piste de circulation (46) du rail d'extraction.

9. Dispositif d'extraction selon la revendication 6,
**caractérisé en ce que**
sur le rail d'extraction (40), vers son extrémité arrière (42), est monté en rotation un galet de roulement (104) qui coopère avec une piste de circulation (114) située en dessous de lui et regardant vers le haut, du rail médian (30) et avec une piste de circulation (114') située au-dessus de lui et regardant vers le bas, de ce rail médian.

10. Dispositif d'extraction selon une des revendications 1 à 9,
**caractérisé en ce que**
tous les galets de roulement (2, 3, 4) du rail médian (30) et le galet d'entraînement (5) se trouvent sur le côté du rail médian regardant vers le corps de meuble (9).

11. Dispositif d'extraction selon une des revendications 2 à 10,
**caractérisé en ce que**
le galet de roulement (1) monté en rotation vers l'extrémité avant du rail de corps (20) et les galets de roulement (2, 3, 4) montés en rotation sur le rail médian sont disposés sur les côtés, en regard l'un de l'autre d'une barrette verticale (2) de ce rail de corps et d'une barrette verticale (3) de ce rail médian.

12. Dispositif d'extraction selon une des revendications 1 à 11,
**caractérisé en ce que**
sur le rail médian (30) sont montés en rotation autour d'axes verticaux, au moins deux galets de soutien (6, 7, 8), dont au moins l'un (6, 8) roule sur la barrette verticale (43) du rail d'extraction de glissement et au moins un autre (7) roule sur le segment de prolongement (45) vertical s'étendant vers le bas de ce rail.

13. Dispositif d'extraction selon la revendication 12,
**caractérisé en ce que**
deux galets de roulement (6, 8) roulent sur la barrette verticale (43) du rail d'extraction (40).

14. Dispositif d'extraction selon la revendication 12 ou 13,
**caractérisé en ce que**
les galets de soutien (6, 7, 8) traversent des fenêtres d'une barrette verticale (34) du rail médian (30).

15. Dispositif d'extraction selon une des revendications 1 à 14,
**caractérisé en ce que**
le segment de pont (44) ainsi que le segment de piste de circulation (46) du rail d'extraction s'étendant en direction de la barrette verticale (43), sont disposés horizontalement.

16. Dispositif d'extraction selon une des revendications 1 à 15,
**caractérisé en ce que**
le segment de piste de circulation (46) du rail d'extraction (40), part des segments de prolongement (45) du rail d'extraction (40) en direction du rail médian (30).
